# EUROPÄISCHE PATENTSCHRIFT

(11) **EP 0 847 818 B1**
(45) Veröffentlichungstag und Bekanntmachung des Hinweises auf die Patenterteilung: **04.09.2002**
(21) Anmeldenummer: 97116885.1
(22) Anmeldetag: 29.09.1997
(51) Int. Cl.: B21D 43/05

(54) **Transferpresse**
Transfer press
Presse de transfert

(30) Priorität: 14.12.1996 DE 19651934
(43) Veröffentlichungstag der Anmeldung: 17.06.1998
(73) Patentinhaber: Müller Weingarten AG, D-88250 Weingarten (DE)
(72) Erfinder: Reichenbach, Rainer, 88281 Unterankenreute (DE); Harsch, Erich, 88250 Weingarten (DE)
(74) Vertreter: Patentanwälte Eisele, Otten, Roth & Dobler

(56) Entgegenhaltungen:
- EP-A- 0 383 168
- EP-A- 0 543 198
- DE-A- 3 737 556
- PATENT ABSTRACTS OF JAPAN vol. 13, no. 20 (M-785), 18.Januar 1989 & JP 63 230238 A (HONDA MOTOR CO LTD), 26.September 1988,

## Beschreibung

Die Erfindung betrifft eine Transferpresse oder Pressanstraße nach dem Oberbegriff des Anspruchs 1.

### Stand der Technik

Eine Transferpresse ist in der EP-A-0 383 168 der Anmelderin beschrieben. Gleichzeitig wird auf die Beschreibungseinleitung sowie den dort ausgewiesenen Stand der Technik hingewiesen. Insbesondere ist auch aus der JP-A-63 230 238 eine Stufenpresse gemäß dem Oberbegriff des Anspruchs 1 bekannt geworden, die eine Einrichtung zur Ablage und/oder Veränderung der Lage von Werkstücken in einer Zwischenstufe aufweist, die auch als Orientierungsstation bezeichnet wird. Hierdurch kann das Werkstück sowohl in seiner Höhe als auch in seiner Lage verändert werden.

Die EP-A-0 383 168 verbessert eine solche Ablagevorrichtung in einer Zwischenstufe dahingehend weiter, daß bei einer Großteil-Stufenpresse eine variable Lage der Werkstücke in den einzelnen Werkzeugstufen ermöglicht wird, wobei insbesondere auch den Anforderungen an beengte Platzverhältnisse zwischen den einzelnen Werkzeugstufen aufgrund der dort angeordneten Ablagevorrichtung bzw. Zwischenablage Rechnung getragen wird. Dabei sieht diese bekannte Großteil-Stufenpresse vor, daß zum einen großflächige Einzelteile wie Seitenteile, Dächer oder Bodenbleche eines KFZ in einer Orientierungsstation oder Ablagevorrichtung mit an die Werkstückkontur angepaßten Ablegeschablonen bearbeitet werden können (s. Fig. 8 der EP 0 383 168). Sofern durch die variable Großteil-Stufenpresse kleinere Teile wie Seitentüren oder dergleichen bearbeitet werden sollen, geschieht dies in der Zwischenstufe beispielsweise mit zwei parallel angeordneten Ablagevorrichtungen (s. Fig. 7 der EP 0 383 168).

Die bekannte Großteil-Stufenpresse gemäß der EP 0 383 168 hat demzufolge zwar den Vorteil, daß in den Zwischenablagestationen zwischen den Werkzeugstufen sowohl Großteile als auch kleinere Werkstücke abgelegt werden können, wobei zur Lageänderung beliebige Freiheitsgrade zur Verfügung stehen. Nachteilig ist jedoch der hohe apparative Aufwand in der Zwischenablagestufe sowie deren Umrüstvorgang von großflächigen auf kleinere 2fach-Werkstücke bei entsprechender Werkstückänderung in der Presse.

### Aufgabe und Vorteile der Erfindung

Der Erfindung liegt demzufolge die Aufgabe zugrunde, eine Transferpresse oder auch Großteil-Stufenpresse vorzuschlagen, welche flexibel einsetzbar ist sowohl für großflächige Teile als auch für kleinere Teile mit entsprechender variabler Einfach- oder Mehrfachanordnung der Werkzeuge in den Bearbeitungsstufen, wobei eine universell einsetzbare Ablagevorrichtung oder Orientierungsstation zwischen den Werkzeugstufen geschaffen wird, die sowohl für Großteile als auch für mehrere Kleinteile verwendet werden kann.

Diese Aufgabe wird ausgehend von einer Transferpresse nach dem Oberbegriff des Anspruchs 1 durch die kennzeichnenden Merkmale des Anspruchs 1 gelöst. In den Unteransprüchen sind vorteilhafte und zweckmäßige Weiterbildungen der erfindungsgemäßen Transferpresse angegeben.

Der vorliegenden Erfindung liegt der Kerngedanke zugrunde, daß nur eine universell verwendbare Ablagevorrichtung für großflächige Einzelwerkstücke als auch für kleinflächige Werkstücke verwendet wird und daß beim Umrüstvorgang von großflächigen auf kleinere Werkstücke oder umgekehrt möglichst wenig an der Ablagevorrichtung geändert werden muß, wo es letztlich nur auf die zwingende Änderung der auf die Werkstücke angepaßten Ablegeschablonen ankommt. Die Ablegeschablonen müssen jedoch flexibel an die Werkstückgröße anpaßbar sein, wobei je nach Anzahl von Werkstücken auf der Ablagevorrichtung eine flexible Lageveränderung aller Ablegeschablonen erfolgt. Der Grundgedanke der Erfindung liegt demzufolge darin, die Ablagevorrichtung oder Orientierungsstation universell und flexibel zur Aufnahme von einem oder mehreren Werkstücken mit jeweils eigenen Ablegeschablonen zu gestalten, die unabhängig und getrennt voneinander eine Werkstücklageveränderung durchführen können. Hierdurch ergibt sich der Vorteil, daß bei mehreren Werkstücken nicht mehrere Ablagevorrichtungen, z.B. zwei nebeneinanderliegende Ablagevorrichtungen in der Zwischenstufe angeordnet sein müssen, was zu einer wesentlichen Vereinfachung und Kostenreduzierung führt.

Die Werkstücke in der Zwischenablage können in ein bis fünf Freiheitsgraden verändert werden. Hierfür sind entsprechende Antriebe und Einrichtungen zur Umsetzung dieser Lageveränderung vorgesehen.

In Weiterbildung der Erfindung sind verschiedene Verstellmittel vorgesehen, die die Lageveränderung in beliebige Freiheitsgrade durchführen. Dies sind beispielsweise eine in Transportrichtung des Werkstücks verlaufende Längsbewegung, eine Hubbewegung sowie eine entsprechende Schwenkbewegung in und gegen die Transportrichtung des Werkstücks. Diese Bewegungen werden vorteilhafterweise sowohl für großflächige als auch für kleinere Werkstücke durch einen gemeinsamen Antrieb mit zugehörigen Antriebsmitteln ausgeführt. Wird die Ablagevorrichtung oder Orientierungsstation z.B. mit einem großflächigen Werkstück betrieben, so kann ein gemeinsamer großer oder zwei zusammengesteckte Werkstückablageträger mit entsprechenden Schablonen verwendet werden, der bei Großteilen in aller Regel nur in und gegen die Transportrichtung verschwenkt werden muß, so daß sich eine Querbewegung hierzu üblicherweise erübrigt. Selbstverständlich kann auch eine solche quer gerichtete Schwenkbewegung noch vorgesehen sein.

Speziell kleinere Werkstücke können mit zwei nebeneinander angeordneten Werkzeugen in den Werkzeugstufen bearbeitet werden. Für diese muß in den Zwischenstufen zwischen den Werkzeugstufen eine eventuell auch unabhängige Lageveränderungsmöglichkeit vorgesehen werden, die eine Vielzahl von Freiheitsgraden aufweist.

Hierzu sieht die Erfindung weiterhin vor, daß der für das Großteil vorgesehene Werkstückablageträger oder Schablonenträger aufgeteilt werden kann in beispielsweise zwei Schablonenträgerabschnitte, die dann jeweils zur Aufnahme eines Werkstücks dienen. Jeder Schablonenträgerabschnitt ist gegenüber der Werkstücktransportrichtung in der Presse quer verschiebbar gelagert und kann gegebenenfalls eine zusätzliche Schwenkbewegung in Querrichtung zur Werkstücktransportrichtung durchführen. Trennt man zwei parallel verlaufende Werkstückablageträger für großflächige Teile über eine entsprechende Absteckvorrichtung auf, so erhält man vier Schablonenteilträger für z.B. zwei Werkstücke, die unabhängig voneinander in ihrer Lage verändert werden können. Möglich ist auch eine Ausführung mit z.B. drei Werkstückablageträgern und damit eine entsprechende Ablage von mehr als zwei Werkstücken.

Die Erfindung sieht weiterhin vor, daß die Werkstückablageträger oder Schablonenträger in ihrer zusammengesteckten Form von der Ablagevorrichtung oder Orientierungsstation entnommen werden können, um sie beispielsweise mit neuen Werkstückschablonen zu versehen. Hierfür wird der wieder zusammengesteckte Werkstückablageträger mit den Schablonen durch zwei seitlich an den jeweiligen Schiebetischen vorgesehenen Schwenkhebel oder Schwenkarme erfaßt und von der Ablagestation abgenommen. Die Werkstückablageträger mit den Schablonen können dann mit den Schiebetischen aus der Presse herausfahren, um umgerüstet zu werden.

Ein vorteilhaftes und zweckmäßiges Ausführungsbeispiel ist in den Zeichnungen dargestellt und in der nachfolgenden Beschreibung näher erläutert.

Es zeigen
- Fig. 1: eine Ansicht auf eine Ablagevorrichtung oder Orientierungsstation für Werkstücke in einer Zwischenablage einer Transferpresse in Richtung Transportrichtung des Werkstücks gesehen und zwar für die Anordnung mit einem großflächigen Werkstück und zusammengesteckten Schablonenträgern,
- Fig. 2: eine Anordnung wie in Fig. 1 dargestellt, jedoch mit zwei seitlich versetzt angeordneten Schablonenträgern zur Aufnahme von mehreren Werkstücken,
- Fig. 3: eine Ansicht quer zur Transportrichtung auf eine Ablagevorrichtung oder Orientierungsstation nach Fig. 1 oder 2 mit seitlich angeordneten Werkzeugstufen,
- Fig. 3a: eine Einzelheit X aus Fig. 3,
- Fig. 4: die Darstellung nach Fig. 1, jedoch mit Werkstückablageträger in Wechselstellung am Schiebetisch und
- Fig. 5: eine Seitenansicht oder Queransicht der Darstellung zu Fig. 4.

### Beschreibung der Erfindung:

Die in den Figuren nur prinzipiell dargestellte Transferpresse 1 besteht aus mehreren Bearbeitungsstufen 2, 3 mit nicht näher dargestellten Bearbeitungswerkzeugen, die als Einzelwerkzeuge für ein einzelnes Werkstück oder aus mehreren nebeneinander angeordneten Werkzeugen für mehrere Werkstücke in einer Pressenstufe ausgebildet sein können.

Zwischen den Bearbeitungsstufen 2, 3 befindet sich eine Zwischenablagestufe oder Leerstufe 4, in welcher eine Ablagevorrichtung 5 für die Werkstücke angeordnet ist. Diese Ablagevorrichtung 5 wird auch als Orientierungsstation dann bezeichnet, wenn sie zur Lageveränderung des oder der darauf abgelegten Werkstücke dient. Fig. 1 zeigt die Ablagevorrichtung in Richtung des Werkstücktransports durch die Transferpresse. Diese Richtung ist in Fig. 1 und 3 mit 6 angegeben.

Die Ablagevorrichtung oder Orientierungsstation 5 weist gemäß der Darstellung in Fig. 1 und 3 eine Vielzahl von Antrieben auf, die zur Lageänderung eines darauf abgelegten Werkstücks oder mehrerer Werkstücke dient. Dabei liegt die Besonderheit darin, daß mit ein und derselben Ablagevorrichtung entweder ein sehr großflächiges Werkstück, z.B. ein Seitenteil, ein Dach, ein Bodenblech oder dergleichen eines Kraftfahrzeuges manipuliert werden kann oder aber auch mit der gleichen Ablagevorrichtung entsprechend der geänderten Darstellung in Fig. 2 mehrere kleinere Teil als Doppelteile oder Vierfachteile wie z.B. Türen eines Kraftfahrzeugs usw., die aus entsprechenden Mehrfach-Werkzeugstufen kommen.

Die Anordnung in Fig. 1 dient zur Ablage eines großflächigen Einzelteils, welches nicht näher dargestellt ist.

Die Ablagevorrichtung gemäß Fig. 1 ist weitestgehend symmetrisch zur Längsmittelebene 7 aufgebaut und weist einen stationären Grundrahmen 8 auf, auf welchem sich ein Schlitten 9 für eine Bewegung der Ablagevorrichtung in und gegen die Transportrichtung bewegt. Ein zugehöriger Antriebsmotor 10 dient diesem Bewegungsvorgang über ein entsprechendes Umlenkgetriebe mit Spindel 11.

Die Hub- und Senkbewegung innerhalb der Ablagevorrichtung 5 erfolgt über einen Hubantrieb 12 mit Gelenkwelle 13, Umlenkgetriebe 14 sowie einer vertikal ausgerichteten Spindel 15, wobei eine Hubsäule 16 in zugehörigen Vertikalführungen 17 geführt ist.

Auf einem solchen Unterbau ist ein Tragrahmen 18 angeordnet, der seinerseits einen Schwenkrahmen 19 trägt. Auf dem Schwenkrahmen 19 sind Führungsschlitten 20 mit Führungen 20' angeordnet, die quer zur Transportrichtung der Werkstücke ausgerichtet sind. Auf diesen Schlitten 20 befinden sich in einem Abstand l₁ von der Längsmittelebene 7 zwei Schwenkantriebe 21, 22, die auf den Schlitten 20 in Querrichtung in den Führungen 20' verfahrbar sind. Hierzu dienen Antriebsmotor 23 mit Spindel 24 und einer entsprechenden Spindelmutter 25.

Die beiden Schwenkantriebe 21, 22 weisen eine in Transportrichtung der Werkstücke liegende Antriebswelle 26 auf, an dessen beiden Wellenenden 27, 28 je eine Andockvorrichtung 29 für je einen Werkstückablageträger 30 oder auch Schablonenträger 30 vorgesehen ist. Die Werkstückschablone 31 ist schematisch in den Figuren 3, 3a und 5 dargestellt.

Mittels des Antriebsmotors 32 kann die Antriebswelle 26 verdreht werden (Pfeil 33), was jedoch erst für die Ausführungsform nach Fig. 2 maßgebend ist.

Das auf die Schablonen 31 des Werkstückablageträgers 30 abzulegende Werkstück kann mittels eines auf den Schwenkrahmen 19 bzw. auf die Schablonenträger 30 einwirkenden Antriebsmotors 34 mit einer entsprechenden Umlenkeinrichtung 35 derart verschwenkt werden, daß eine Schwenkbewegung in und gegen die Werkstücktransportrichtung 6 erfolgt.

Wie in den Figuren 1 und 2 dargestellt, besteht der Werkstückablageträger 30 aus zwei Trägerabschnitten 36, 37, die über eine Absteckvorrichtung 38 im Bereich der Längsmittelebene 7 miteinander verbindbar sind. Diese Absteckvorrichtung oder Kupplung 38 dient zum Zusammenstecken der Trägerabschnitte 36, 37 beim Werkzeugwechsel und in dem Falle, wo nur ein durchgehender Schablonenträger gewünscht wird, falls nur ein großflächiges Teil abgelegt werden soll. In diesem Fall wird die Schwenkbewegung um die Antriebswellen 26 außer Kraft gesetzt.

Sollen gemäß der Darstellung in Fig. 2 jedoch Doppelteile in der Zwischenablage bzw. auf der Orientierungsstation abgelegt werden, so können die beiden Trägerabschnitte 36, 37 mittels der Antriebe 23 bis 25 in Querrichtung auseinanderfahren (Position l₂), wie dies in Fig. 2 dargestellt ist. Sodann kann die Schwenkbewegung (Pfeil 33) aktiviert werden, so daß sich die Trägerabschnitte 36, 37 jeweils unabhängig voneinander in Querrichtung zur Werkstücktransportrichtung verschwenken lassen, wie dies in Fig. 2 in gestrichelter Form dargestellt ist. Die Schwenkbewegung entsprechend dem Pfeil 33 erfolgt durch eine Drehbewegung der Wellenenden 26 in Wirkverbindung mit den der Schwenkantrieben 32.

Die Absteckvorrichtung 38 kann aus einem Bolzen 39 am Trägerabschnitt 37 bestehen, der in eine entsprechende Bohrung oder Nut 40 im Trägerabschnitt 36 verriegelbar eingreift (Fig. 1). In diesem Fall sind die Trägerabschnitte 36, 37 zu einem Trägerabschnitt 30 vereint (Fig. 1). Durch die alternativen Stellungen der Erfindung nach Fig. 1 und 2 können demzufolge großflächige Werkstücke mit einem gemeinsamen Schablonenträger oder mit einem geteilten zusammengesteckten Schablonenträger 30 nach Fig. 1 oder kleinere Teile als Doppelteile oder Vierfachteile mit einem geteilten Schablonenträger mit Trägerabschnitten 36, 37 gemäß der Darstellung in Fig. 2 und 3 in der Zwischenablage auf der Ablagevorrichtung 5 oder Orientierungsstation manipuliert werden.

Wird die Presse umgerüstet zur Herstellung anderer Werkstücke in den Bearbeitungsstationen 2, 3, so erfolgt neben dem Werkzeugwechsel auf Schiebetischen 41 im allgemeinen auch ein Wechsel der Werkstückablageträger oder Schablonenträger 30 mit Schablonen 31 zur Anpassung an eine geänderte Werkstückgeometrie. Hierfür müssen lediglich die Schablonenträger 30 von der Orientierungsstation 5 abgenommen werden, was im allgemeinen durch ein Abstecken auf entsprechende Absteckvorrichtungen an den Schiebetischen erfolgt.

Bei der vorliegenden Erfindung werden hierfür gemäß der Darstellung in Fig. 3a Schablonenträger 30 mittels der Andockvorrichtung 29 von den Absteckbolzen 27 abgenommen, wobei zuvor ein Spanner 42 mit Umlenkbügel 43 den auf die Absteckbolzen 27 aufgesteckten Schablonenträger 30 freigibt.

Sodann wird der zusammengesteckte Schablonenträger 30 wie in Fig. 1 dargestellt, an seinen beiden Enden 44, 45 von einer über Zylinder 52, 53 verfahrbaren Aufnahme 46, 47 erfaßt, der über einen Schwenkarm 48, 49 seitlich vom Schiebetisch 41 ausgehend in die Leerstufe eingreift.

Über die Hebelwelle 50, 51 werden die Schwenkarme 48, 49 demzufolge in die Zwischenablage 4 hineingeschwenkt, wie dies gestrichelt in Fig. 5 dargestellt ist. Mittels des Antriebs 10 für die Schlitten 9 kann die gesamte Ablagevorrichtung 5 in und gegen die Werkstücktransportrichtung nach Pfeil 6 bewegt werden, um den Absteckvorgang der Schablonenträger an die Greiferarme 46, 47 ggf. zu unterstützen. In der Darstellung nach Fig. 5 ist der so abgesteckte Schablonenträger 30 gestrichelt dargestellt. Durch eine Schwenkbewegung der Schwenkarme 48, 49 nach unten, wie in Fig. 5 dargestellt, wird der Schablonenträger 30' mit Schablone 31 nach unten zum Schiebetisch 41 hin verschwenkt.

Fig. 4 zeigt nochmals eine entsprechende Stellung der Ablagevorrichtung 5 mit von den Schwenkantrieben 21, 22 abgenommenen Schablonenträger 30. Aus Fig. 1 in Verbindung mit Fig. 4 ist ersichtlich, daß der Schwenkantrieb mit Schwenkmotor 34 und Umlenkvorrichtung 35 mit seinem Ende 35' auf den jeweiligen Schablonenträger 30 bzw. die Trägerabschnitte 36, 37 einwirkt.

Die Erfindung ist nicht auf das dargestellte und beschriebene Ausführungsbeispiel beschränkt. Sie umfaßt vielmehr alle fachmännischen Weiterbildungen im Rahmen der Schutzrechtsansprüche.

## Patentansprüche

1. Transferpresse oder Pressenstraße mit mehreren hintereinander angeordneten Werkzeugstufen (2, 3), wobei zwei benachbarten Werkzeugstufen (2, 3) eine Zwischenablage Stufe (4) mit einer Vorrichtung (5) zur Ablage und/oder zur Veränderungen der Lage des Werkstücks vorgesehen ist, die wahlweise zur Aufnahme von einem großflächigen Einzelwerkstück oder von wenigstens zwei kleinflächigen Werkstücken dient, **dadurch gekennzeichnet, dass** die Vorrichtung (5) einen auftrennbaren Werkstückablageträger (30) umfasst, der gemeinsame Verstellmittel zur Lageveränderung entweder eines großen Werkstücks oder zur unabhängig voneinander durchzuführenden Lageveränderung von mehreren kleinen Werkstücken aufweist.

2. Transferpresse oder Pressenstrasse nach Anspruch 1, **dadurch gekennzeichnet, daß** die Ablagevorrichtung (5) ein bis sieben oder mehr Freiheitsgrade ermöglicht.

3. Transferpresse oder Pressenstrasse nach Anspruch 1 oder 2, **dadurch gekennzeichnet, daß** die Ablagevorrichtung (5) Verstellmittel (10, 11) zur Durchführung einer Längsbewegung der Ablagevorrichtung in und gegen die Werkstücktransportrichtung (6) und/oder Mittel (12, 13, 14, 15) zur Durchführung einer Hub- und Senkbewegung der Ablagevorrichtung (5) aufweist, wobei die Antriebe unabhängig voneinander erfolgen.

4. Transferpresse oder Pressenstrasse nach Anspruch 3, **dadurch gekennzeichnet, daß** die Längsbewegung der Ablagevorrichtung (5) über verstellbare Fahrschlitten (9) auf einem stationären Grundrahmen (8) und/oder die Hubbewegung über eine in Vertikalführungen (17) geführte Hubsäule (16) mit einem Antrieb, insbesondere Spindelantrieb (12 bis 15) erfolgt.

5. Transferpresse oder Pressenstrasse nach einem der vorhergehenden Ansprüche 1 bis 3, **dadurch gekennzeichnet, daß** die Ablagevorrichtung (5) Verstellmittel (34, 35, 35') zur Durchführung einer Schwenkbewegung von Werkstückablageträger (30, 36, 37) in und gegen die Transportrichtung (6) aufweist.

6. Transferpresse oder Pressenstrasse nach Anspruch 1, **dadurch gekennzeichnet, daß** eine Schwenkbewegung der Ablagevorrichtung (5) in und gegen die Transportrichtung (6) mittels eines schwenkbar gelagerten Schwenkrahmens (19) erfolgt, auf welchem wenigstens zwei quer zur Werkstücktransportrichtung bewegbarer Schlitten mit Werkstückablageträger (30) und Schablonen (31) gelagert sind.

7. Transferpresse oder Pressenstrasse nach Anspruch 6, **dadurch gekennzeichnet, daß** die Werkstückablageträger (30) mittels eines Führungsschlittens (20) relativ gegenüber dem Schwenkrahmen (19) quer zur Werkstücktransportrichtung (6) verfahrbar ist.

8. Transferpresse oder Pressenstrasse nach Anspruch 6 oder 7, **dadurch gekennzeichnet, daß** der Werkstückablageträger (30) über einen separaten Schwenkantrieb (21, 22, 32) zur Durchführung einer Schwenkbewegung quer zur Werkstücktransportrichtung (6) mit dem Schwenkrahmen (19) verbunden ist.

9. Transferpresse oder Pressenstrasse nach einem der Ansprüche 6 bis 8, **dadurch gekennzeichnet, daß** auf dem Schwenkrahmen (19) zwei und insbesondere vier Werkstückablageträger (30, 36, 37) montiert sind, wobei insbesondere jeweils zwei Werkstückablageträger (36, 37) über eine Absteckvorrichtung (38, 39, 40) miteinander kuppelbar sind und daß im endkuppelten Zustand jeder Werkstückablageträger (36, 37) in Querrichtung verschiebbar und/oder in Querrichtung der Pressentransportrichtung verschwenkbar ist.

10. Transferpresse oder Pressenstrasse nach einem der Ansprüche 8 oder 9, **dadurch gekennzeichnet, daß** der Schwenkantrieb (21, 22, 32) für den Werkstückablageträger (30, 36, 37) wenigstens ein und insbesondere zwei Wellenenden (26) aufweist, an denen eine Andockvorrichtung (29) mit Fixierbolzen (27) vorgesehen sind, auf denen jeweils der Werkstückablageträger (30) aufsteckbar und abnehmbar ist, wobei vorzugsweise ein Spannelement (42) mit Umlenkbügel (43) zur Fixierung des Werkstückablageträgers dient.

11. Transferpresse oder Pressenstrasse nach einem der vorhergehenden Ansprüche, **dadurch gekennzeichnet, daß** die zusammensteckbaren Werkstückablageträger (30) im zusammengesteckten Zustand mittels seitlich an jeweils einem Schiebetisch (41) angeordneten Schwenkhebel (46, 47) von der Ablagevorrichtung (50) zur Durchführung eines Umrüstvorgangs abnehmbar sind.

12. Transferpresse oder Pressenstrasse nach einem der vorhergehenden Ansprüche, **dadurch gekennzeichnet, daß** Werkstückablageträger (30) über mehrere Absteckvorrichtungen (38) in mehr als zwei Trägerabschnitte (35, 36) unterteilbar sind.

13. Transferpresse oder Pressenstrasse nach einem der vorhergehenden Ansprüche, **dadurch gekennzeichnet, daß** mehrere Trägerabschnitte (35, 36) im zusammengesteckten Zustand gemeinsam am Schiebetisch absteckbar sind.

## Claims

1. Transfer press or press line with a plurality of tool stages (2, 3) arranged in succession, wherein an intermediate depositing stage (4) with a device (5) for depositing and/or making changes to the position of the workpiece is provided for two adjacent tool stages (2, 3), the device (5) optionally serving to receive a large-area single workpiece or at least two small-area workpieces, **characterised in that** the device (5) comprises a separable workpiece depositing carrier (30) having common adjusting means either for changing the position of a large workpiece or for changing the position of a plurality of small workpieces independently of one another.

2. Transfer press or press line according to claim 1, **characterised in that** the depositing device (5) allows one to seven or more degrees of freedom.

3. Transfer press or press line according to claim 1 or 2, **characterised in that** the depositing device (5) comprises adjusting means (10, 11) for carrying out a longitudinal movement of the depositing device into and counter to the workpiece conveying direction (6) and/or means (12, 13, 14, 15) for carrying out a lifting and lowering movement of the depositing device (5), the drives taking place independently of one another.

4. Transfer press or press line according to claim 3, **characterised in that** the longitudinal movement of the depositing device (5) is carried out by adjustable slides (9) on a stationary base frame (8) and/or the lift movement is carried out via a lifting column (16) guided in vertical guides (17) with a drive, in particular a spindle drive (12 to 15).

5. Transfer press or press line according to any one of the preceding claims 1 to 3, **characterised in that** the depositing device (5) comprises adjusting means (34, 35, 35') for carrying out a pivotal movement of the workpiece depositing carrier (30, 36, 37) into and counter to the conveying direction (6).

6. Transfer press or press line according to claim 1, **characterised in that** a pivotal movement of the depositing device (5) in and counter to the conveying direction (6) is carried out by means of a pivotally mounted pivoting frame (19), on which at least two slides with workpiece depositing carrier (30) and templates (31) are mounted so as to be movable transverse to the workpiece conveying direction.

7. Transfer press or press line according to claim 6, **characterised in that** the workpiece depositing carrier (30) can be moved by means of a guide slide (20) relative to the pivoting frame (19) and transverse to the workpiece conveying direction (6).

8. Transfer press or press line according to claim 6 or 7, **characterised in that** the workpiece depositing carrier (30) is connected to the pivoting frame (19) via a separate pivoting drive (21, 22, 32) to carry out a pivotal movement transverse to the workpiece conveying direction (6).

9. Transfer press or press line according to any one of claims 6 to 8, **characterised in that** two and in particular four workpiece depositing carriers (30, 36, 37) are mounted on the pivoting frame (19), in particular two respective workpiece depositing carriers (36, 37) being couplable to one another via a pegging device (38, 39, 40) and **in that** in the final coupled state each workpiece depositing carrier (36, 37) can be displaced in the transverse direction and/or can be pivoted in the transverse direction of the press conveying direction.

10. Transfer press or press line according to any one of claims 8 or 9, **characterised in that** the pivoting drive (21, 22, 32) for the workpiece depositing carrier (30, 36, 37) comprises at least one, and in particular two shaft ends (26), on which a docking device (29) with fixing bolts (27) is provided, onto which or from which the workpiece depositing carrier (30) can respectively be placed and removed, a fixing element (42) with deflecting bows (43) preferably serving to fix the workpiece depositing carrier.

11. Transfer press or press line according to any one of the preceding claims, **characterised in that** the connectable workpiece depositing carrier (30) can be removed in the connected state from the depositing device (50) by means of pivoting levers (46, 47) arranged laterally on a respective sliding table (41) to carry out a retooling process.

12. Transfer press or press line according to any one of the preceding claims, **characterised in that** the workpiece depositing carrier (30) can be divided into more than two carrier portions (35, 36) via a plurality of pegging devices (38).

13. Transfer press or press line according to any one of the preceding claims, **characterised in that** a plurality of carrier portions (35, 36) in the connected state can together be pegged to the sliding table.

## Revendications

1. Presse de transfert ou train de presses, comportant plusieurs étages d'outils agencés l'un derrière l'autre (2, 3), entre deux étages d'outils voisins (2, 3), un étage de dépose intermédiaire (4) ayant un dispositif (5) pour la dépose et/ou pour des modifications de la position de la pièce étant prévu, qui, au choix, sert à recevoir une pièce individuelle de grande surface ou au moins deux pièces de petite surface,
**caractérisé en ce que** le dispositif (5) comporte un support de dépose de pièce séparable (30), qui présente des moyens de réglage communs pour modifier la position soit d'une grande pièce ou pour modifier la position, ce qui doit être effectué de façon indépendante, de plusieurs petites pièces.

2. Presse de transfert ou train de presses selon la revendication 1,
**caractérisé en ce que** le dispositif de dépose (5) permet de un à sept ou plus degrés de liberté.

3. Presse de transfert ou train de presses selon la revendication 1 ou 2,
**caractérisé en ce que** le dispositif de dépose (5) présente des moyens de réglage (10, 11) pour effectuer un déplacement longitudinal du dispositif de dépose dans et à l'encontre de la direction de transport des pièces (6) et/ou des moyens (12, 13, 14, 15) pour effectuer un mouvement de levage et d'abaissement du dispositif de dépose (5), les entraînements étant effectués de façon indépendante les uns des autres.

4. Presse de transfert ou train de presses selon la revendication 3,
**caractérisé en ce que** le déplacement longitudinal du dispositif de dépose (5) est effectué par l'intermédiaire de chariots réglables (9) sur un bâti de base fixe (8) et/ou le déplacement de levage est effectué par l'intermédiaire d'une colonne de levage (16) guidée dans des guides verticaux (17) ayant un entraînement, en particulier un entraînement à axe (12 à 15).

5. Presse de transfert ou train de presses selon une des revendications précédentes 1 à 3,
**caractérisé en ce que** le dispositif de dépose (5) présente des moyens de réglage (34, 35, 35') pour effectuer un mouvement pivotant de supports de dépose de pièce (30, 36, 37) dans et à l'encontre de la direction de transport (6).

6. Presse de transfert ou train de presses selon la revendication 1,
**caractérisé en ce qu'**un mouvement pivotant du dispositif de dépose (5) dans et à l'encontre de la direction de transport (6) est effectué au moyen d'un bâti pivotant (19) monté de façon pivotante, sur lequel sont montés au moins deux chariots pouvant être déplacés transversalement à la direction de transport des pièces ayant des supports de dépose de pièce (30) et des gabarits (31).

7. Presse de transfert ou train de presses selon la revendication 6,
**caractérisé en ce que** les supports de dépose de pièce (30) sont déplaçables transversalement à la direction de transport des pièces (6) au moyen d'un chariot de guidage (20) relativement par rapport au bâti pivotant (19).

8. Presse de transfert ou train de presses selon la revendication 6 ou 7,
**caractérisé en ce que** le support de dépose de pièce (30) est relié au bâti pivotant (19) par l'intermédiaire d'un entraînement pivotant séparé (21, 22, 32) pour effectuer un mouvement pivotant transversalement par rapport à la direction de transport des pièces (6).

9. Presse de transfert ou train de presses selon une des revendications 6 à 8,
**caractérisé en ce que**, sur le bâti pivotant (19), il est monté deux et en particulier quatre supports de dépose de pièce (30, 36, 37), en particulier à chaque fois deux supports de dépose de pièce (36, 37) pouvant être couplés ensemble par l'intermédiaire d'un dispositif d'enfichage (38, 39, 40), et **en ce que**, dans l'état découplé, chaque support de dépose de pièce (36, 37) est déplaçable en direction transversale et/ou peut pivoter en direction transversale par rapport à la direction de transport des presses.

10. Presse de transfert ou train de presses selon une des revendications 8 ou 9,
**caractérisé en ce que** l'entraînement pivotant (21, 22, 32) pour le support de dépose de pièce (30, 36, 37) présente au moins une et, en particulier, deux extrémités d'arbre (26) sur lesquelles il est prévu un dispositif d'amarrage (29) ayant des boulons de fixation (27), sur lesquels, à chaque fois, le support de dépose de pièce (30) peut être enfiché et retiré, un élément de tension (42) ayant des étriers de renvoi (43) servant avantageusement à la fixation du support de dépose de pièce.

11. Presse de transfert ou train de presses selon une des revendications précédentes,
**caractérisé en ce que** les supports de dépose de pièce (30) enfichables, dans l'état enfiché, peuvent être retirés du dispositif de dépose (50) pour effectuer un processus d'adaptation au moyen de leviers pivotants (46, 47) agencés latéralement sur, à chaque fois, une table coulissante (41).

12. Presse de transfert ou train de presses selon une des revendications précédentes,
**caractérisé en ce que** des supports de dépose de pièce (30) peuvent être subdivisés en plus de deux tronçons de support (35, 36) par l'intermédiaire de plusieurs dispositifs d'enfichage (38).

13. Presse de transfert ou train de presses selon une des revendications précédentes,
**caractérisé en ce que** plusieurs tronçons de support (35, 36), dans l'état enfiché, peuvent être fixés en commun sur la table coulissante.
